# FASCICULE DE BREVET EUROPEEN

(11) **EP 1 351 878 B1**
(45) Date de publication et mention de la délivrance du brevet: **10.11.2004**
(21) Numéro de dépôt: 02732111.6
(22) Date de dépôt: 14.01.2002
(51) Int. Cl.: B66C 15/02, B66B 5/12

(54) **DISPOSITIF DE FREINAGE D'URGENCE POUR UN VEHICULE TRACTE OU ASSURE PAR CABLES ET VEHICULE MUNI D'UN TEL DISPOSITIF**
NOTBREMSVORRICHTUNG FÜR EIN KABELGEZOGENES ODER AUFGEHÄNGTES FAHRZEUG UND FAHRZEUG MIT EINER NOTBREMSVORRICHTUNG
EMERGENCY BRAKING DEVICE FOR A VEHICLE TOWED OR SUSPENDED BY CABLES AND VEHICLE EQUIPPED WITH SUCH A DEVICE

(30) Priorité: 18.01.2001 CH 68012001; 28.06.2001 CH 119001
(43) Date de publication de la demande: 15.10.2003
(73) Titulaire: PLUMETTAZ SA, 1880 Bex (CH)
(72) Inventeur: RAMSEIER, Jean-Pierre, CH-1803 Chardonne (CH); WACINSKI, Andrzej, CH-1880 Bex (CH)
(74) Mandataire: Reuteler, Raymond Werner
(86) Numéro de dépôt international: PCT/CH2002/000021
(87) Numéro de publication internationale: WO 2002/057176

(56) Documents cités:
- EP-A- 0 155 217
- EP-A- 0 686 595
- FR-A- 2 397 358
- US-A- 4 498 563
- US-A- 5 366 045
- DATABASE WPI Section PQ, Week 199003 Derwent Publications Ltd., London, GB; Class Q38, AN 1990-020740 XP002196782 -& SU 1 470 653 A (ODESS PEDAGOGUE), 7 avril 1989 (1989-04-07)

## Description

La présente invention concerne un dispositif de freinage d'urgence pour tout véhicule, charge ou objet, tracté ou assuré par au moins deux câbles dont les tensions en régime normal sont équivalentes. L'invention concerne de même tout véhicule, charge ou objet, tracté ou assuré par au moins un câble, muni d'un dispositif de freinage d'urgence et pouvant être muni d'un dispositif d'amortissement de chocs.

On connaît de nombreux systèmes de translation sur un plan oblique ou selon une verticale dans lesquels un véhicule, une nacelle ou une charge quelconque est tracté par au moins deux câbles. Des téléphériques, comme des chariots ou des funiculaires circulant sur un plan oblique, de même que des ascenseurs, des monte-charges, des nacelles d'entretien de façade ou des crochets de grue circulant verticalement, sont avantageusement munis de systèmes de traction comprenant au moins une paire de câbles, chacun desdits câbles étant soumis à un effort de traction équivalent en régime normal.

SU 1 470 653 A et EP-A-0 686 595 décrivent chacun un dispositif de freinage d'urgence pour une charge tractée par deux brins d'un même câble.

La demande WO 01/38217 décrit un élévateur ou une nacelle d'entretien de façade muni, à chacune de ses extrémités, d'un treuil embarqué à deux câble et de moyens différentiels d'équilibrage des efforts de traction sur ces deux câbles. D'autres moyens d'équilibrage des efforts sur deux câbles peuvent être employés, par exemple en suspendant la nacelle ou le véhicule à tracter à au moins un câble passant par une poulie ou un moufle fixé au véhicule ou à la nacelle créant ainsi au moins une paire de brins de suspension. Dans la suite de la description ainsi que dans les revendications, on parlera des câbles d'une paire de câbles, même s'il s'agit d'une paire de brins d'un même câble. Selon la configuration de l'objet suspendu, les câbles considérés ici peuvent être des câbles servant à la traction dudit objet ou des câbles destinés uniquement à assurer le freinage d'urgence de cet objet, les moyens de traction étant alors d'un autre type.

Afin d'assurer une sécurité efficace au véhicule ou à la nacelle, il est nécessaire d'y installer un dispositif de freinage d'urgence apte à être actionné en cas de rupture d'un câble d'une paire de câbles.

Différents dispositifs de freinage d'urgence prévus pour des véhicules ou nacelles comme décrits ci-dessus ont été proposés. On connaît en particulier les dispositifs détectant une survitesse et actionnant ensuite un dispositif de freinage. Le temps de réaction de ces dispositifs étant élevé, le véhicule ou la nacelle a déjà fait une chute assez importante avant d'être freiné. D'autres dispositifs nécessitent une source d'énergie électrique pour fonctionner, une rupture simultanée de la source d'alimentation et d'un câble pourrait être néfaste. Par ailleurs il s'agit aussi de considérer le mode d'action du dispositif de freinage, c'est-à-dire l'objet où il s'applique. La plupart des véhicules ou nacelles décrits comprennent un élément fixe, rail ou câble porteur, disposé le long du trajet du véhicule, sur lequel agissent des mâchoires du dispositif de freinage d'urgence. La présence d'un tel élément de structure fixe, si sa seule fonction est de permettre un freinage d'urgence, renchérit le coût du dispositif de freinage d'urgence.

Par ailleurs, en cas de rupture d'un câble, la masse constituée par la nacelle, les treuils ainsi que le personnel et le matériel installé dans la nacelle est brusquement accélérée, jusqu'à ce que le dispositif de freinage d'urgence ait fonctionné. Vu que généralement le dispositif de freinage d'urgence fonctionne par coincement ou blocage d'une mâchoire sur un câble intact, l'arrêt imposé par ce dispositif est extrêmement brusque avec une très forte décélération. Ce choc d'arrêt peut être néfaste tant pour le personnel dans la nacelle que pour le matériel et les équipements qui le subissent.

Un premier but de l'invention est donc de proposer un dispositif de freinage d'urgence apte à freiner tout objet, charge ou véhicule tracté par au moins une paire de câbles dont les efforts de traction sont équivalents, qui soit amélioré par rapport aux dispositifs connus.

Un autre but de l'invention est que le dispositif de freinage d'urgence ci-dessus soit apte à fonctionner sans source d'énergie externe.

Un autre but de l'invention est que le dispositif de freinage d'urgence ci-dessus ne nécessite aucun élément de structure fixe pour son fonctionnement.

Encore un autre but de l'invention est que le dispositif de freinage d'urgence ci-dessus soit de construction simple, de manière à être apte à un fonctionnement fiable et rapide, limitant au maximum la chute de l'objet, de la charge ou du véhicule tracté ou assuré.

Encore un autre but de l'invention est de proposer un véhicule muni d'au moins un dispositif de freinage d'urgence comme ci-dessus.

Encore un autre but de l'invention est de proposer un véhicule muni d'un dispositif de freinage d'urgence ainsi que d'un dispositif amortisseur.

Ces différents buts sont obtenus tout d'abord par un dispositif de freinage d'urgence selon l'invention, dont une forme d'exécution préférentielle est décrite dans la revendication 1 ainsi que par un véhicule comme mentionné dans la revendication 5. Des formes d'exécution particulières ou variantes sont décrites dans les revendications dépendantes.

La description ci-dessous de plusieurs variantes d'exécution de dispositifs amortisseurs, puis d'une forme d'exécution préférentielle d'un dispositif de freinage d'urgence selon l'invention, décrit encore quelques avantages supplémentaires de ces dispositifs. Cette description est à considérer en regard du dessin annexé comportant les figures où :
la figure 1 représente une portion d'une charge, ici une nacelle suspendue, équipée d'un dispositif amortisseur disposé selon une première forme d'exécution,
la figure 2 représente la même charge équipée d'un dispositif amortisseur disposé selon une deuxième forme d'exécution,
la figure 3 représente une charge équipée d'un dispositif amortisseur disposé selon une troisième forme d'exécution,
la figure 4 représente une charge équipée d'un dispositif amortisseur disposé selon une quatrième forme d'exécution,
la figure 5 représente schématiquement une première portion d'un dispositif de freinage selon une forme d'exécution préférentielle de l'invention, et
la figure 6 représente schématiquement une deuxième portion du dispositif de freinage de la figure précédente.

La description ci-dessous, montre que l'objet de l'invention est appliqué à titre d'exemple au fonctionnement d'une nacelle destinée à l'entretien de façades d'immeubles. L'homme du métier comprendra qu'il est possible d'appliquer les différentes formes d'exécution de l'objet de l'invention à d'autres types de véhicules, de charges ou d'objets.

La figure 1 montre une nacelle 1 dont on distingue une face 10 d'une première extrémité. Sur cette figure, la nacelle 1 comprend un treuil 2 dont on distingue ici uniquement les deux tambours 20 et 21 chacun chargé d'enrouler ou de dérouler l'un des câbles 30 ou 31 d'un jeu de câbles de suspension 3. Les extrémités des câbles 30 et 31 opposées à celles enroulées sur les tambours 20 et 21 sont fixées à des points fixes, par exemple une poutre de suspension. Une telle nacelle correspond à celle décrite dans la demande WO 01/38217 mentionnée précédemment.

La nacelle 1, qui doit être considérée ici comme une charge suspendue quelconque, comprend en outre une plaque ou platine 4 munie d'un prolongement faisant office de coulisseau 40, monté de manière coulissante dans une glissière faisant office de coulisse 41, elle-même fixée à la paroi 10 de la nacelle 1. La platine 4 est donc apte à se déplacer, selon la direction verticale, d'une valeur déterminée relativement à la nacelle 1. L'extrémité du coulisseau 40 opposée à celle fixée à la platine 4 est fixée à une traverse 42 dont chaque extrémité supporte un amortisseur 43,44, agissant entre ladite extrémité de traverse et un point de fixation 430, 440 solidaire de la paroi 10 de la nacelle 1.

Un dispositif de freinage d'urgence 5, dont une forme d'exécution préférentielle sera décrite plus en détail ultérieurement, comprend un premier dispositif de frein 50, apte à bloquer le câble 30 ainsi qu'un deuxième dispositif de frein 51 agissant sur le câble 31. Chacun des dispositifs de frein 50 et 51 est actionné par un détecteur, respectivement 52 et 53. De manière générale, les détecteurs 52 et 53 peuvent être de n'importe quel type connu, détectant par exemple une perte de tension, un brin mou ou une survitesse, étant de type mécanique, électronique ou électromécaniques. On peut avoir l'un des détecteur qui est d'un premier type, par exemple détection de brin mou alors que l'autre détecteur est d'un type différent, par exemple détecteur de survitesse. Afin d'augmenter la sécurité, chaque détecteur peut être apte à commander, en cas d'incident, le freinage d'urgence des deux dispositifs de freinage.

La platine 4 est représentée ici comme constituée d'une plaque portant les différents composant décrits sur une face ; en fait elle sera de préférence recouverte d'un boîtier afin de protéger ces composants.

L'autre extrémité de la nacelle 1 est équipée de la même manière.

En cas de rupture d'un câble 30 ou 31, en n'importe quel endroit de la longueur dudit câble, le détecteur du câble rompu, dans le cas où il s'agit d'un détecteur de brin mou ou de perte de tension et/ou le détecteur monté sur l'autre câble, dans le cas d'un détecteur de survitesse agissent afin de commander l'actionnement des dispositifs de freinage d'urgence 50 et/ou 51.

Vu que, suite à la rupture du câble la nacelle 1 avait commencé sa chute, l'actionnement du dispositif de freinage d'urgence sur le câble restant bloque immédiatement la chute de la nacelle. Pour une nacelle selon l'art antérieur, non équipée d'un dispositif amortisseur, ce choc d'arrêt est susceptible d'incommoder le personnel installé dans la nacelle et/ou d'endommager les équipements de la nacelle.

Par contre, pour une nacelle équipée comme représenté ici d'une platine 4 portant les dispositifs de freinage 5, montée de manière coulissante sur la nacelle 1, et reliée à cette dernière par les amortisseurs 43 et 44, le choc d'arrêt est fortement amorti, ce qui est favorable tant pour le personnel que pour le matériel embarqué.

La figure 1 montre que la platine 4 est reliée à la nacelle 1 par deux amortisseurs 43 et 44 fonctionnant à la compression. Il est évident que l'on pourrait tout aussi bien avoir un seul amortisseur, ou plus de deux, aptes à travailler à la compression comme ici ou à la traction. Le ou les amortisseurs peuvent être de n'importe quel type connu, par exemple hydraulique, à fluide ou à gaz, ou à ressort, ou à compression d'élastomère dans le cas d'amortisseurs fonctionnant à la compression.

Selon cette forme d'exécution préférentielle de l'invention montrée à la figure 1, seul le dispositif de freinage d'urgence 5 est monté sur la platine mobile 4.

La figure 2 montre tout d'abord une variante du dispositif d'entraînement de la nacelle où le treuil 2 n'est plus disposé sur la nacelle 1, mais sur une partie fixe du bâtiment devant lequel la nacelle est déplacée. Dans ce cas, les deux câbles 30 et 31 représentent les deux brins d'un même câble passant par une poulie de renvoi 23, montée sur la nacelle 1 comme décrit ci-après.

La figure montre en outre une deuxième forme d'exécution du dispositif d'amortissement où le dispositif de freinage d'urgence 5 ainsi que la poulie de renvoi 23 sont montés sur la platine mobile 4. Un dispositif de coulisses 45 permet le déplacement relatif de la platine 4 par rapport à la nacelle ou à la charge suspendue 1. Comme précédemment, la platine 4 est munie d'une traverse 46 dont les deux extrémités sont reliées aux points d'accrochage 430 et 440 de la nacelle 1 par des amortisseurs 43 et 44. Le fonctionnement du dispositif est absolument semblable à ce qui a été décrit précédemment, la différence entre les deux formes d'exécution résidant dans le fait que pour la deuxième forme d'exécution de la figure 2, la masse subissant un choc à l'arrêt est plus importante que pour la première forme d'exécution, vu que davantage d'éléments sont montés sur la platine 4.

La figure 2 montre en outre un crochet 11 afin de bien représenter le fait que les dispositifs selon l'invention peuvent s'appliquer à toute charge suspendue:

La figure 3 montre encore une autre forme d'exécution où le dispositif de freinage d'urgence 5 ainsi que le dispositif d'amortissement sont reportés à une extrémité d'une structure support 6 en forme de col de cygne fixée rigidement à la nacelle 1. Ce type de construction de nacelle est généralement utilisé pour de très longues nacelles sur lesquelles les points de suspension des câbles ne sont pas disposés aux deux extrémités de la nacelle mais sont reportés vers l'intérieur de la nacelle. Dans ce cas, les axes des moteurs 22, treuils 2 et tambours 20 et 21, ou des poulies de renvoi, sont disposés perpendiculairement à l'axe longitudinal de la nacelle 1. Afin d'équilibrer la nacelle, les câbles de suspension 30 et 31 de chaque paire de câbles sont ramenés comme représenté ici dans un plan contenant l'axe longitudinal de la nacelle au moyen d'un support 6 en forme de col de cygne et d'un jeu de poulies 60. En variante, les câbles 30 et 31 de chaque paire pourraient tout aussi bien être ramenés dans un plan perpendiculaire à l'axe longitudinal de la nacelle par des moyens de support 6 et de poulies 60 de même type. Le dispositif de freinage d'urgence 5 comprend comme précédemment un dispositif de frein 50,51 et un détecteur 52,53 pour chaque câble, disposé sur une platine 4, montée de manière mobile relativement à une portion 61 du support 6. Un ou plusieurs amortisseurs 62, montés entre la platine 4 portant le dispositif de freinage 5 et une partie fixe 63 du support 6, remplissent la même fonction que celle décrite plus haut.

La figure 3 montre une variante du dispositif de fixation mobile de la platine 4 sur la structure support 6, respectivement sur la nacelle 1. Dans cette variante, le déplacement relatif de la platine 4 par rapport à la portion 61 du support 6 est obtenu par un jeu de biellettes 47 formant un parallélogramme déformable.

Encore une autre forme d'exécution est représentée à la figure 4 où le treuil 2, comprenant les deux tambours 20 et 21 entraînés par le moteur 22 sont disposés sur une partie fixe de l'installation, par exemple sur le toit de l'immeuble desservi par la nacelle 1. De préférence les deux tambours 20 et 21 sont entraînés par un seul moteur 22, étant couplés entre eux par un dispositif différentiel 24, comme décrit par exemple dans la demande WO 01/38217.

Dans cette forme d'exécution, et contrairement à ce qui a été décrit précédemment, le dispositif de freinage 5, comprenant les freins 50 et 51 ainsi que les détecteurs 52 et 53, fonctionnant comme décrit plus haut, est aussi disposé sur une partie fixe de l'installation, respectivement sur la même partie fixe que celle où est monté le treuil 2.

La figure montre en outre deux variantes dans le placement du dispositif d'amortissement. Par exemple, le câble 30 est relié à la face d'extrémité 10 de la nacelle 1 par l'intermédiaire d'une platine 4, le point de fixation du câble à la platine étant repéré en 302, laquelle platine 4 est suspendue à la nacelle par un amortisseur 48 relié à un point fixe 430 de la nacelle. Selon l'autre variante, le dispositif de freinage relatif au câble 31 est monté sur une platine 4, suspendue à un point fixe 450 de la partie fixe de l'installation par un ou des amortisseurs 49. Dans ce dernier cas, l'extrémité du câble 31 est directement fixée à la nacelle 1 par le point de fixation 311. Il est évident que, pour une installation donnée, les deux câbles 30 et 31 sont reliés à la nacelle de la même manière, soit directement, par les points 301 et 302, la platine 4 supportant alors les deux détecteurs 52, 53 et les deux freins d'urgence 50, 51, ou alors via la platine 4, comme représenté par les points de fixation 302 et 312.

Les mêmes variantes d'exécution que celle décrites en regard de l'une ou l'autre des formes d'exécution proposées sont évidemment interchangeables entre lesdites formes d'exécution.

Les figures suivantes montrent un dispositif de freinage d'urgence selon une forme d'exécution préférentielle de l'invention.

La figure 5 montre une portion d'un tel dispositif dans laquelle on voit un premier détecteur de brin mou monté sur l'un des câbles et agissant sur l'autre câble pour le freinage. Le dispositif est fortement schématisé afin de mieux en comprendre le fonctionnement.

Sur une platine 4, dont on ne voit ici qu'une portion de fond, on distingue un premier détecteur de câble mou 52, apte à détecter l'état de tension du câble 30, et commandant le frein 51 agissant sur le câble 31. Le frein d'urgence 51 comprend ici deux mâchoires de freinage 510, disposées de part et d'autre et enserrant au moins partiellement le câble 31. Lesdites mâchoires sont munies de nervures de guidage 511, aptes à coopérer avec des rainures correspondantes 512 obliques aménagées dans un levier de freinage 513 ainsi que dans une plaque d'appui 514. Le levier de freinage 513 est pivotant autour d'un axe 515 fixé à la platine 4, étant poussé dans le sens indiqué par la flèche B par un ressort 516 prenant appui sur une portion fixe de la platine 4. L'autre extrémité du levier de freinage 513 est reliée au détecteur 52, lui-même constitué d'un levier de commande 520 monté en pivotement autour d'un axe 521 fixé à la platine 4, une première extrémité dudit levier portant une roulette 522 en appui contre le câble 30, l'autre extrémité de ce levier étant relié au levier de freinage 513 par une biellette 523.

Lorsque le câble 30 est tendu, la roulette 522 vient en appui sur une génératrice de ce câble et s'oppose au mouvement selon la direction de la flèche B du levier de freinage 513 imposé par le ressort 516, tendant ainsi à garder les mâchoires 510 en position écartées l'une de l'autre.

En cas de rupture du câble 30, la roulette 522 n'est plus retenue en position et le levier de commande 520 pivote autour de l'axe 521 selon la direction de la flèche A. Par le jeu des leviers et biellettes, le levier de freinage 513 n'est plus retenu et peut pivoter selon la direction des flèches B et C sous l'action du ressort 516, ce pivotement commandant le rapprochement des deux mâchoires 510, par la coopération des nervures 511 et des rainures 512 du levier de freinage 513 et de la plaque d'appui 514.

La figure 6 montre la portion correspondante du dispositif de freinage, comprenant le deuxième détecteur de brin mou 53, apte à détecter l'état de tension du câble 31 et apte à commander le frein 50 sur le brin 30.

D'une manière similaire à ce qui vient d'être décrit, la perte de tension du câble 31 permet le pivotement du levier 530 selon la flèche A, ce qui permet au levier de freinage 503 de pivoter autour de l'axe 505 sous l'action du ressort 506, permettant ainsi le rapprochement des deux mâchoires 500 guidées par les nervures 501 et les rainures 502.

Ainsi donc, en cas de rupture ou de baisse de tension dans l'un des câbles, le dispositif de freinage agit immédiatement pour bloquer le mouvement de descente du véhicule ou de la nacelle en se bloquant sur l'autre câble.

On voit donc que le dispositif de freinage d'urgence tel qu'il vient d'être décrit remplit parfaitement les conditions fixées, à savoir, être apte à fonctionner sans source d'énergie externe ni aucun élément externe, et dont la construction est simple rendant ainsi son fonctionnement sûr et rapide.

Un autre avantage d'un dispositif de freinage d'urgence tel que décrit est visible sur les figures 5 et 6. Dans le cas d'un mauvais fonctionnement du ou des treuils actionnant les câbles 30 et 31, la nacelle, respectivement le dispositif de freinage qui lui est fixé, peuvent être amenés à prendre une position très inclinée. Cette disposition est représentée sur les figures par la platine 4 inclinée relativement aux câbles 300 et 310 représentés en traits discontinus, ces deux câbles étant en fait toujours verticaux. Dans ce cas, on voit que les leviers 520 et 530 peuvent basculer selon les flèches A, commandant le serrage des mâchoires 500 et 510 comme décrit plus haut, respectivement l'arrêt du véhicule ou de la nacelle. Ainsi, le système tel que décrit, permet un arrêt de sécurité en cas de disfonctionnement du ou des treuils.

Des variantes d'exécution ou de construction peuvent être envisagées relativement aux exemples mentionnés ci-dessus ; par exemple la platine 4 portant le dispositif de freinage a été décrite comme étant reliée à la nacelle par un jeu de glissières 40 et 41 ou par des biellettes 47. Tout moyen mécanique permettant d'assurer un mouvement relatif entre la platine 4 et la nacelle peut être utilisé. De même la transmission entre le détecteur de brin mou 52 ou 53 et le dispositif de freinage 50 ou 51 a été décrit selon une forme d'exécution préférentielle ; d'autres dispositions constructives que celles décrites peuvent être utilisées produisant le même effet.

Le dispositif d'amortissement de même que le dispositif de freinage d'urgence ont été décrits comme étant montés sur une nacelle destinée à l'entretien de façades ; de manière plus générale de tels dispositifs peuvent être montés afin de fonctionner comme décrit, sur n'importe quel véhicule, charge ou objet tracté par au moins une paire de câbles dont les tensions sont équivalentes, comme des téléphériques, funiculaires, élévateurs, monte-charge ou ascenseurs. Par véhicule on entend aussi tout système mobile, sans qu'il soit nécessaire que ce système transporte une personne.

II est évident que le dispositif d'amortissement décrit peut être monté sur un véhicule muni d'un dispositif de freinage d'urgence différent de celui décrit plus haut, le dispositif d'amortissement pouvant même travailler de la manière décrite lorsque le véhicule ou la charge est tractée ou suspendue par un seul câble. De même manière, le dispositif de freinage d'urgence décrit peut être monté sur un véhicule ne comportant pas de dispositif d'amortissement ou un dispositif d'amortissement différent de l'un de ceux décrits plus haut.

Par ailleurs, les différentes variantes d'exécution mentionnées ci-dessus ont été décrites comme étant entraînées par un ou deux treuils comprenant un ou deux tambours d'enroulement synchronisés. L'homme du métier saura adapter aussi bien le dispositif de freinage que celui d'amortissement à toute autre configuration de treuil, de tambours, de poulies, éventuellement synchronisés mécaniquement ou électriquement.

## Revendications

1. Dispositif de freinage d'urgence (5) apte à agir sur un véhicule ou une charge (1) tracté ou assuré par au moins deux câbles (30,31) ou brins d'un même câble dont les tensions en régime normal sont équivalentes,
**caractérisé en ce qu'**il comprend :
un premier dispositif de détection de brin mou ou de manque de tension (52) dans un premier câble (30) apte à commander un premier moyen de freinage (51) agissant uniquement sur un deuxième câble (31), et
un deuxième dispositif de détection de brin mou ou de manque de tension (53) dans ledit deuxième câble (31) apte à commander un deuxième moyen de freinage (50) agissant uniquement sur ledit premier câble (30).

2. Dispositif de freinage selon la revendication 1, **caractérisé en ce que** la transmission de commande entre le détecteur de brin mou ou de manque de tension (52,53) et le moyen de freinage associé (51,50) se fait uniquement par des moyens mécaniques (520,523,513,530,533,503).

3. Dispositif de freinage selon la revendication 2, **caractérisé en ce que** chaque dispositif de détection de brin mou ou de manque de tension (52,53) comprend un premier levier (520,530) dont une extrémité comprenant une roulette d'appui (522,532) est pressée par un moyen à ressort (516,506) contre le câble à contrôler (30,31), l'autre extrémité dudit levier agissant sur un deuxième levier pivotant (513,503) apte à maintenir deux mâchoires de freinage (500,510) en position desserrée autour du câble sur lequel s'effectue le freinage, la libération de l'appui exercé par le câble à contrôler permettant le basculement dudit premier levier ainsi que du levier pivotant, entraînant le serrage des deux mâchoires contre le câble à freiner, sous l'action dudit moyen à ressort.

4. Dispositif de freinage selon la revendication 3, **caractérisé en ce qu'**au moins un desdits premiers leviers (520,530) est aménagé de telle manière qu'une inclinaison du dispositif de freinage (5), respectivement du véhicule (1) auquel il est fixé, au delà d'une valeur déterminée, entraîne un actionnement des moyens de freinage associés.

5. Véhicule ou charge (1) tracté ou assuré par au moins deux câbles (30,31) dont les tensions en régime normal sont équivalentes, **caractérisé en ce qu'**il comprend au moins un dispositif de freinage d'urgence (5) selon l'une des revendications 1 à 4.

6. Véhicule ou charge (1) selon la revendication 5, **caractérisé en ce qu'**il comprend en outre au moins un dispositif d'amortissement comprenant au moins un amortisseur (43,44,48,49,62) disposé entre une platine (4) et une portion fixe (430,440,450,63) de l'installation.

7. Véhicule ou charge (1) selon la revendication 6, **caracterisé en ce que** ladite portion fixe de l'installation correspond à une portion (430,440,63) du véhicule ou de la charge.

8. Véhicule ou charge (1) selon la revendication 6, **caracterisé en ce que** ladite portion fixe de l'installation correspond à un portion (450) de l'environnement fixe du véhicule ou de la charge.

9. Véhicule ou charge (1) selon l'une des revendications 6 à 8, **caractérisé en ce que** le ou les amortisseurs (43,44,62) sont prévus pour travailler en compression en cas de fonctionnement du dispositif de freinage d'urgence.

10. Véhicule ou charge (1) selon l'une des revendications 6 à 9, **caractérisé en ce qu'**au moins un des amortisseurs est un amortisseur hydraulique.

11. Véhicule ou charge (1) selon l'une des revendications 6 à 9, **caractérisé en ce qu'**au moins un des amortisseurs est un amortisseur à ressort.

12. Véhicule ou charge (1) selon l'une des revendications 6 à 9, **caractérisé en ce qu'**au moins un des amortisseurs est un amortisseur à compression d'élastomères.

13. Véhicule ou charge (1) selon l'une des revendications 5 à 12, **caractérisé en ce que** ledit dispositif de freinage d'urgence (5) est monté sur une platine (4) comprenant des moyens de fixation au véhicule (40,41,45,47) aptes à permettre un mouvement relatif entre la platine et le véhicule, essentiellement selon la direction de mouvement dudit véhicule, l'amplitude dudit mouvement relatif étant limitée.

14. Véhicule ou charge (1) selon la revendication 13, **caractérisé en ce que** les moyens de fixation sont des moyens de glissière et de coulisse (40,41,45).

15. Véhicule ou charge (1) selon la revendication 13, **caractérisé en ce que** les moyens de fixation comprennent des biellettes (47) formant un parallélogramme déformable.

16. Véhicule ou charge (1) selon l'une des revendications 5 à 15, **caractérisé en ce que** ladite platine (4) comporte en plus le ou les treuils (2) d'enroulement ou déroulement desdits câbles ou une poulie de renvoi (23) dudit câble.

17. Véhicule ou charge (1) selon l'une des revendications 5 à 16, **caractérisé en ce qu'**il est constitué en nacelle (1) d'entretien de façade.

## Claims

1. An emergency braking device (5) capable of acting on a vehicle or load (1) drawn or secured by at least two cables (30, 31) or strands of the same cable whose tensions under normal operating conditions are equivalent,
**characterised in that** it comprises:
a first device (52) for detecting a slack strand or lack of tension in a first cable (30), capable of controlling a first braking means (51) acting only on a second cable (31), and
a second device (53) for detecting a slack strand or lack of tension in said second cable (31), capable of controlling a second braking means (50) acting only on said first cable (30).

2. A braking device according to Claim 1, **characterised in that** the transmission of control between the slack strand or lack of tension detector (52, 53) and the associated braking means (51, 50) is carried out only by mechanical means (520, 523, 513, 530, 533, 503).

3. A braking device according to Claim 2, **characterised in that** each slack strand or lack of tension detection device (52, 53) comprises a first lever (520, 530), one end of which comprising a small support wheel (522, 532) is pressed by a spring means (516, 506) against the cable to be checked (30, 31), the other end of said lever acting on a second pivoting lever (513, 503) capable of keeping two braking jaws (500, 510) in a loose position around the cable on which the braking is carried out, the release of the support exerted by the cable to be checked allowing the swinging of said first lever and of the pivoting lever, leading to the gripping of the two jaws against the cable to be braked, under the action of said spring means.

4. A braking device according to Claim 3, **characterised in that** at least one of said first levers (520, 530) is arranged in such a way that an inclination of the braking device (5), respectively of the vehicle (1) to which it is fixed, beyond a given value, leads to activation of the associated braking means.

5. A vehicle or load (1) drawn or secured by at least two cables (30, 31) whose tensions under normal operating conditions are equivalent, **characterised in that** it comprises at least one emergency braking device (5) according to one of Claims 1 to 4.

6. A vehicle or load (1) according to Claim 5, **characterised in that** it also comprises at least one shock absorbing device comprising at least one shock absorber (43, 44, 48, 49, 62) disposed between a plate (4) and a fixed portion (430, 440, 450, 63) of the installation.

7. A vehicle or load (1) according to Claim 6, **characterised in that** said fixed portion of the installation corresponds to a portion (430, 440, 63) of the vehicle or load.

8. A vehicle or load (1) according to Claim 6, **characterised in that** said fixed portion of the installation corresponds to a portion (450) of the fixed environment of the vehicle or load.

9. A vehicle or load (1) according to one of Claims 6 to 8, **characterised in that** the shock absorber or shock absorbers (43, 44, 62) are provided for working in compression in the case of operation of the emergency braking device.

10. A vehicle or load (1) according to one of Claims 6 to 9, **characterised in that** at least one of the shock absorbers is a hydraulic shock absorber.

11. A vehicle or load (1) according to one of Claims 6 to 9, **characterised in that** at least one of the shock absorbers is a spring shock absorber.

12. A vehicle or load (1) according to one of Claims 6 to 9, **characterised in that** at least one of the shock absorbers is an elastomer pressure shock absorber.

13. A vehicle or load (1) according to one of Claims 5 to 12, **characterised in that** said emergency braking device (5) is mounted on a plate (4) comprising means (40, 41, 45, 47) of fixing to the vehicle, capable of allowing a relative motion between the plate and the vehicle, essentially in the direction of motion of said vehicle, the amplitude of said relative motion being limited.

14. A vehicle or load (1) according to Claim 13, **characterised in that** the fixing means are channel and guide slot means (40, 41, 45).

15. A vehicle or load (1) according to Claim 13,
**characterised in that** the fixing means comprise link rods (47) forming a deformable parallelogram.

16. A vehicle or load (1) according to one of Claims 5 to 15, **characterised in that** said plate (4) comprises in addition the winch or winches (2) for winding or unwinding said cables or a return pulley (23) for said cable.

17. A vehicle or load (1) according to one of Claims 5 to 16, **characterised in that** it consists of a building frontage maintenance cradle (1).

## Patentansprüche

1. Zum Einwirken auf ein Fahrzeug oder eine Last (1) geeignete Notbremsvorrichtung, welches / welche durch wenigstens zwei Seile (30, 31) oder Abschnitte ein und desselben Seils gezogen oder gesichert wird, deren Spannungen im Normalbetrieb gleichwertig sind,
**dadurch gekennzeichnet, dass** sie Folgendes umfasst:
eine zur Steuerung eines ersten, nur auf ein zweites Seil einwirkenden Bremsmittels (51) geeignete erste Feststellvorrichtung des weichen Abschnitts oder der fehlenden Spannung (52) auf einem zweiten Seil (31) und
eine zur Steuerung eines zweiten, nur auf das genannte erste Seil einwirkenden Bremsmittels (50) geeignete zweite Feststellvorrichtung des weichen Abschnitts oder der fehlenden Spannung (53) auf dem genannten ersten Seil (30).

2. Bremsvorrichtung gemäß Anspruch 1, **dadurch gekennzeichnet, dass** die Steuerungsübertragung zwischen dem Feststellmittel des weichen Abschnitts oder der fehlenden Spannung (52, 53) und dem zugeordneten Bremsmittel (51, 50) ausschließlich durch mechanische Mittel (520, 523, 513, 530, 533, 503) erfolgt.

3. Bremsvorrichtung gemäß Anspruch 2, **dadurch gekennzeichnet, dass** jede Feststellvorrichtung des weichen Abschnitts oder der fehlenden Spannung (52, 53) einen ersten Hebel (520, 530) umfasst, von denen ein eine Stützrolle (522, 532) umfassendes Ende durch ein Federmittel (516, 506) gegen das zu kontrollierende Seil (30, 31) gepresst wird; wobei das andere Ende des genannten Hebels auf einen zweiten, zum Festhalten von zwei Bremsbacken (500, 510) in gelöster Position um das Seil, auf dem die Bremsung erfolgt, geeigneten Schwenkhebel (513, 503) einwirkt, wobei die Lösung des durch das zu kontrollierende Seil ausgeübten Aufstützens das Kippen des genannten ersten Hebels sowie des Schwenkhebels erlaubt, was unter der Einwirkung des genannten Federmittels das Einklemmen der beiden Bremsbacken gegen das zu bremsende Seil nach sich zieht.

4. Bremsvorrichtung gemäß Anspruch 3, **dadurch gekennzeichnet, dass** wenigstens einer der genannten ersten Hebel (520, 530) derart angebracht ist, dass eine Neigung der Bremsvorrichtung (5) beziehungsweise des Fahrzeugs (1), an dem er befestigt ist, außerhalb eines bestimmten Wertes eine Betätigung der zugeordneten Bremsmittel nach sich zieht.

5. Gezogenes oder durch wenigstens zwei Seile (30, 31), deren Spannungen im Normalbetrieb gleichwertig sind, gesichertes Fahrzeug oder Last (1), **dadurch gekennzeichnet, dass** es / sie wenigstens eine Notbremsvorrichtung (5) gemäß Anspruch 1 bis 4 umfasst.

6. Fahrzeug oder Last (1) gemäß Anspruch 5, **dadurch gekennzeichnet, dass** es / sie darüber hinaus wenigstens eine Stoßdämpfervorrichtung mit wenigstens einem zwischen einer Platine (4) und einem festen Abschnitt (430, 440, 450, 63) der Anlage angeordneten Stoßdämpfer (43, 44, 48, 49, 62) umfasst.

7. Fahrzeug oder Last (1) gemäß Anspruch 6, **dadurch gekennzeichnet, dass** der genannte feste Abschnitt der Anlage einem Abschnitt (430, 440, 63) des Fahrzeugs oder der Last entspricht.

8. Fahrzeug oder Last (1) gemäß Anspruch 6, **dadurch gekennzeichnet, dass** der genannte feste Abschnitt der Anlage einem Abschnitt (450) des festen Umfeldes des Fahrzeugs oder der Last entspricht.

9. Fahrzeug oder Last (1) gemäß Anspruch 6 bis 8, **dadurch gekennzeichnet, dass** der oder die Stoßdämpfer (43, 44, 62) für den Fall eines Betriebs der Notbremsvorrichtung zur Arbeit in Komprimierung vorgesehen ist / sind.

10. Fahrzeug oder Last (1) gemäß Anspruch 6 bis 9, **dadurch gekennzeichnet, dass** wenigstens einer der Stoßdämpfer ein hydraulischer Stoßdämpfer ist.

11. Fahrzeug oder Last (1) gemäß Anspruch 6 bis 9, **dadurch gekennzeichnet, dass** wenigstens einer der Stoßdämpfer ein Federstoßdämpfer ist.

12. Fahrzeug oder Last (1) gemäß Anspruch 6 bis 9, **dadurch gekennzeichnet, dass** wenigstens einer der Stoßdämpfer ein Stoßdämpfer mit Elastomerkomprimierung ist.

13. Fahrzeug oder Last (1) gemäß Anspruch 5 bis 12, **dadurch gekennzeichnet, dass** die genannte Notbremsvorrichtung (5) auf einer Platine (4) mit Befestigungsmitteln am Fahrzeug (40, 41, 45, 47) angebracht ist, die dazu geeignet sind, eine relative Bewegung zwischen der Platine und dem Fahrzeug, im Wesentlichen gemäß der Bewegungsrichtung des genannten Fahrzeugs zu ermöglichen, wobei die Amplitude der genannten relativen Bewegung begrenzt ist.

14. Fahrzeug oder Last (1) gemäß Anspruch 13, **dadurch gekennzeichnet, dass** die Befestigungsmittel Gleit- und Führungsmittel (40, 41, 45) sind.

15. Fahrzeug oder Last (1) gemäß Anspruch 13, **dadurch gekennzeichnet, dass** die Befestigungsmittel einen einen verformbaren Quader bildenden Schwingarme (47) umfassen.

16. Fahrzeug oder Last (1) gemäß Anspruch 5 bis 15, **dadurch gekennzeichnet, dass** die genannte Platine (4) darüber hinaus den oder die Ab- und Aufwickelhaspel(n) (2) der genannten Seile oder eine Umlenktrommel (23) des genannten Seils umfasst.

17. Fahrzeug oder Last (1) gemäß Anspruch 5 bis 16, **dadurch gekennzeichnet, dass** es aus einer Fassadenpflegegondel (1) gebildet wird.
